# NEUE EUROPÄISCHE PATENTSCHRIFT

(11) **EP 1 696 700 B2**
(45) Veröffentlichungstag und Bekanntmachung des Hinweises auf die Entscheidung über den Einspruch: **28.07.2021**
(45) Hinweis auf die Patenterteilung: 07.08.2013
(21) Anmeldenummer: 06101565.7
(22) Anmeldetag: 13.02.2006
(51) Int. Cl.: H04R 25/00

(54) **Hörhilfegerät mit benutzergesteuerter Einmessautomatik**
Hearing aid with user-controlled automatic calibration system
Prothèse auditive avec un système de calibration automatique commandé par l'utilisateur

(30) Priorität: 23.02.2005 DE 102005008318
(43) Veröffentlichungstag der Anmeldung: 30.08.2006
(73) Patentinhaber: Sivantos GmbH, 91058 Erlangen (DE)
(72) Erfinder: Weidner, Tom, 91056 Erlangen (DE)
(74) Vertreter: FDST Patentanwälte

(56) Entgegenhaltungen:
- EP-A- 0 581 261
- EP-A1- 0 581 261
- US-A- 4 731 850
- US-A- 4 783 818
- US-A- 4 955 729
- US-A- 4 955 729
- US-A- 5 991 417
- US-A- 6 128 392
- US-A- 6 128 392
- US-A1- 2001 010 513
- US-A1- 2001 010 513
- US-B1- 6 404 895
- US-B1- 6 404 895
- US-B1- 6 842 647
- US-B1- 6 842 647
- Sandlin Robert E.: "Understanding Digitally Programmable Hearing Aids", 1993

## Beschreibung

Die vorliegende Erfindung betrifft ein Hörhilfegerät mit einer Messeinrichtung zum Messen eines Rückkopplungspfads und einer Bedieneinrichtung zum Bedienen des Hörgeräts durch den Hörgeräteträger.

Bislang sind zwei Ansätze bekannt, ein Hörhilfegerät an eine individuelle Rückkopplungssituation anzupassen. Bei einem ersten Ansatz ist der tatsächliche Rückkopplungs- bzw. Feedbackpfad bzw. seine Eigenschaften nicht bekannt und es läuft ständig eine sogenannte Adaption, wobei die Gefahr von Artefakten sehr hoch ist. Gemäß dem zweiten Ansatz wird zunächst der tatsächliche Feedbackpfad durch einen Anpasscomputer oder ein Programmiergerät gemessen. Aus dieser Messung ergeben sich Grundwerte für die Feedbackreduktion und es muss nur noch eine minimale kontinuierliche Adaption durch das Hörgerät ausgehend von diesen Grundwerten durchgeführt werden oder es wird auf diese Feinadaption gänzlich verzichtet. Da für das Messen des Feedbackpfads ein spezieller Anpasscomputer notwendig ist, wird die Messung nur von einem Akustiker, nie jedoch von einem Hörgeräteträger selbst durchgeführt.

Aus dem US-Patent US 4 783 818 ist ein Verfahren und eine Vorrichtung zur adaptiven Filterung von akustischen Rückkopplungssignalen bekannt. Zur Identifikation der akustischen Rückkopplungsparameter wird die Konfiguration des Kommunikationssystems von einem üblichen Betriebsmodus in einen Parameteridentifikationsmodus gewechselt. Dabei wird der Verstärker in üblicher Weise von dem Mikrofon und dem Lautsprecher getrennt und durch einen Identifikationsschaltkreis ersetzt. Zwischen den beiden Modi wird automatisch in Abhängigkeit eines Schwellwerts hin- und hergeschaltet. Nachteilig daran ist, dass das Hörgerät dann für den normalen Hörbetrieb unter Umständen sehr häufig ausfällt, nämlich immer dann, wenn es in den Identifikationsmodus wechselt.

Ferner sind aus den Druckschriften EP 0 415 677 B1, EP 0 634 084 B1 und WO 94/09604 Hörgeräte mit Feedbackunterdrückung bekannt. Dabei werden teilweise eigene Geräuschquellen eingesetzt.

Darüber hinaus ist in der Patentschrift DE 41 28 172 C2 ein digitales Hörgerät beschrieben, bei dem ein akustischer Sensor eine otoakustische Reaktion des Innenohrs des Hörgeräteträgers auf die von einem elektroakustischen Wandler abgegebenen Messtöne erfasst. Ein Mikrorechner nimmt anhand der jeweiligen Sensorspannung einen Vergleich und eine Korrektur der Übertragungsfunktion vor. Eingeleitet wird der Mess- und Korrekturvorgang beispielsweise durch Betätigen einer mit dem Mikrorechner verbundenen Taste, die die Funktion eines Schalters hat.

In dem Artikel Bisgaard, Nikolai; Dyrlund, Ole; "DFS - ein neues digitales System zur Rückkopplungsunterdrückung in Hörgeräten"; in Audiologische Akustik 5/91, Seiten 166, 168 und 173 - 177 ist ein digitales System zur Rückkopplungsunterdrückung in Hörgeräten beschrieben. Hier ist das Rückkopplungssignal als der Teil des Ausgangssignals definiert, der zum Mikrofon zurückgeführt wird. Die Rückführung erfolgt entweder durch eine Belüftungsrille oder eine Undichtigkeit zwischen Ohrpassstück und Gehörgang. Ist die Dämpfung auf der Strecke des Rückkopplungssignals geringer als die Verstärkung des Hörgeräts, treten im System Schwingungen mit einem sehr hohen Schalldruckpegel auf. Das digitale Rückkopplungsunterdrückungssystem misst laufend den Frequenzgang der Rückkopplungsstrecke und erzeugt ein Korrektursignal, das mit dem Eingangssignal überlagert wird, um die Rückkopplung zu unterdrücken. Dieses System weist jedoch auch die oben genannten Nachteile eines ständig adaptierenden Systems auf.

Die Patentschrift DE 199 04 538 C1 offenbart ein Verfahren zur Rückkopplungserkennung in einem Hörgerät. Nach dem Einschalten des Hörgeräts oder nach einem vom Benutzer ausgelösten Initialisierungsbefehl wird eine Signalübertragungsstrecke auf Rücckopplungen überwacht. Eine Steuereinheit erhöht die Verstärkung des Hörgeräts allmählich, so lange keine Rückkopplung auftritt und eine vorgegebene Maximalverstärkung noch nicht erreicht ist.

Weiterhin beschreibt die Druckschrift EP 0 581 261 A1 ein Hörgerät mit benutzergesteuerter Schallrücckopplung. Das Hörgerät besitzt einen adaptierbaren Feedback-Kompensator. Der Benutzer kann die Adaption durch ein Steuerelement aktivieren.

Die Aufgabe der vorliegenden Erfindung besteht darin, die Feedbackreduktion für den Nutzer einer Hörvorrichtung so komfortabel wie möglich zu gestalten.

Erfindungsgemäß wird hierzu bereitgestellt eine Hörvorrichtung nach Anspruch 1.

Die Erfindung basiert auf dem Gedanken, eine Hörvorrichtung und insbesondere ein Hörgerät mit einem Feedback-Kompensator zu schaffen, der sich selbsttätig nach bewusster Aktivierung durch den Träger bzw. Hörgeräteträger initialisiert. Hierzu kann beispielsweise eine Art adaptives Filtern zur Feedback-Kompensation verwendet werden, welches jedoch nicht permanent, sondern nur während einer Einmessphase adaptiert. Danach werden die so ermittelten Parameter dauerhaft festgehalten. Dies bedeutet, dass ein Hörhilfegerät auf Veranlassung des Hörgeräteträgers hin selbstständig den aktuellen Feedbackpfad messen und nach erfolgreicher Messung programmabhängig dauerhaft im Hörgerät abspeichern kann, ohne dass dazu ein Programmiergerät an das Hörhilfegerät angeschlossen oder irgendeine Verbindung zu einem externen Computer hergestellt sein muss.

Vorzugsweise ist die Bedieneinrichtung der Hörvorrichtung als Fernbedienung realisiert. Damit kann auf einen eigenen Schaltmechanismus für das Auslösen der Messphase verzichtet werden.

Die Bedieneinrichtung kann mehrere Tasten aufweisen, wobei der Messzyklus durch eine Tastenkombination auslösbar ist. Der Messzyklus kann aber auch durch eine vorgegebene zeitliche Abfolge einer Betätigung einer Taste ausgelöst werden. Auf diese Weise können für das Auslösen des Messzyklus Tasten verwendet werden, die auch für andere Funktionalitäten eingesetzt sind.

Entsprechend einer ebenfalls bevorzugten Ausführungsform ist die Bedieneinrichtung von außen unsichtbar in der Schale des Hörhilfegeräts bzw. der Hörvorrichtung angeordnet. Hierzu kann die Bedieneinrichtung beispielsweise ein Reedrelais als Magnetfelddetektor oder einen Hochfrequenzdetektor umfassen. Beide ermöglichen eine Bediendung des Hörgeräts durch die Hörgeräteschale hindurch.

Vorteilhaft ist auch, wenn die erfindungsgemäße Hörvorrichtung einen Signalgenerator zur Ausgabe eines Kontrolltons bei Aktivierung und/oder bei Beendigung des Messzyklus aufweist. Alternativ oder zusätzlich kann ein Kontrollton auch bei erfolgreicher/nicht erfolgreicher Durchführung des Messzyklus ausgegeben werden. Anstelle des Kontrolltons eignen sich auch optische oder taktile Signale zur Kontrolle des Messzyklus.

In einer speziellen Ausgestaltung weist die Bedieneinrichtung einen Schallempfänger auf, so dass der Messzyklus durch einen Ton oder eine Abfolge von Tönen auslösbar oder beeinflussbar ist. Damit kann der Messzyklus beispielsweise mit Hilfe eines Handy ausgelöst werden, das entsprechende Tastentöne ausgibt.

Die vorliegende Erfindung wird nun anhand der beigefügten Zeichnung näher erläutert, die ein Flussdiagramm für das Einmessen eines Hörhilfegeräts wiedergibt.

Das nachfolgend näher geschilderte Ausführungsbeispiel stellt eine bevorzugte Ausführungsform der vorliegenden Erfindung dar.

In einem erfindungsgemäßen Hörgerät ist eine spezielle Steuerung implementiert, die durch eine vorgegebene Bedienung des Hörgeräts zur Durchführung eines Einmessvorgangs aktiviert wird. Die gemessenen Koeffizienten werden in einen nicht flüchtigen Speicher des Hörgeräts geschrieben. Ab diesem Zeitpunkt, auch nach Ausschalten und Batteriewechsel bleibt der im Hörgerät vorhandene Feedbackalgorithmus mit den gemessenen Parametern voreingestellt. Dadurch ist sofort eine wirksame Feedbackreduktion gegeben. Da der Feedbackalgorithmus nicht mehr adaptieren muss, gibt es keine Adaptionsartefakte.

Der Vorzug der erfindungsgemäßen Einmessmethode besteht darin, dass auch bei nicht programmierbaren Geräten (z. B. Headsets) oder bei Geräten, bei denen die Anpassung nicht über einen Akustiker geschieht, so komplexe Algorithmen wie ein Feedbacckompensator individuell eingemessen und voreingestellt werden können. Dadurch werden Einmessvorgänge nutzerfreundlicher.

Im Einzelnen erfolgt der Einmessvorgang entsprechend den Schritten aus der Figur. Der Schritt S1 deutet symbolisch an, dass die Hörvorrichtung oder speziell das Hörgerät zum Durchführen eines Einmessvorgangs bereit ist. In einem Schritt S2 löst der Benutzer den Einmessvorgang durch bewusste Bedienung aus. Hierzu gibt gegebenenfalls eine Bedienungsanleitung oder eine anderweitige Information dem Hörgeräteträger die notwendigen Hinweise und Erläuterungen zu dem System. Beispielsweise muss eine spezielle Tastenkombination oder ein Bedienelement in einer bestimmten zeitlichen Abfolge betätigt werden. Dies kann sowohl direkt am Hörgerät oder an einer eventuell vorhandenen Fernbedienung ausgeführt werden. Eine weitere Alternative besteht, wie bereits erwähnt, darin, ein nicht sichtbares Bedienelement, z. B. ein Reedrelais oder einen RFID-Detektor am Hörgerät vorzusehen und den Einmessvorgang darüber zu starten.

Nach dem Start des Einmessvorgangs gibt das Hörgerät günstigerweise ein Kontrollsignal aus (Schritt S3), das dem Hörgeräteträger den Start des Einmesssystems anzeigt. Dieses Kontrollsignal kann ein Ton, aber auch ein optisches Signal sein. In einem anschließenden Schritt S4 wird das Hörgerät in den Messzustand versetzt. Dabei werden eventuell spezielle Geräteeinstellungen vorgenommen.

Der Messvorgang ist somit gemäß Schritt S5 gestartet und es wird ein Messsignal ausgegeben. Beispielsweise wird ein definiertes Rauschen über den Hörer abgegeben. Von einem Eingangswandler, z. B. einem Mikrofon wird der zurückkommende Anteil des Messgeräuschs gemäß Schritt S6 aufgenommen und einer Analyseeinheit zugeführt.

In einem Schritt S7 wird überprüft, ob die Messung erfolgreich beendet wurde. Dabei wird überwacht, ob eine Messzeit abgelaufen und/oder ein Fehlerparameter unter eine bestimmte Grenze gesunken ist. Nach erfolgreicher Messung werden die gemessenen Parameter für das aktuelle Programm dauerhaft in einem nicht flüchtigen Speicher des Hörgeräts entsprechend Schritt S8 abgelegt. Anschließend kehrt das Hörgerät wieder in den ursprünglichen Betriebszustand gemäß Schritt S9 zurück. Das Feedbacksystem arbeitet nun jedoch mit den neu gemessenen Parametern. Daraufhin gibt das Hörgerät entsprechend Schritt S10 ein Kontrollsignal an den Hörgeräteträger über die erfolgreiche Messung aus. Auch dieses Kontrollsignal kann optischer, akustischer oder aber auch taktiler Natur sein. Der Feedbackalgorithmus steht nun mit den aktualisierten Voreinstellungen zur Verfügung und kann ohne Artefakte arbeiten, da eine zusätzliche Adaption nicht oder nur in sehr geringem Umfang notwendig ist.

Sollte später aufgrund von Änderungen des Sitzes der Otoplastik oder des Hörgeräts ein erneutes Einmessen notwendig sein, so kann dies leicht durch Wiederholung des oben genannten Ablaufs getan werden. Der Ablauf ist prinzipiell beliebig oft wiederholbar.

Ist die Messung nach Schritt S7 noch nicht beendet, so werden entsprechend Schritt S11 ein oder mehrere Abbruchkriterien überprüft. Dazu zählt beispielsweise die Zeitüberschreitung oder das Vorliegen einer bestimmten Fehlerbedingung. Sind die Abbruchkriterien nicht erfüllt, so geht die Messung mit Schritt S5 weiter. Ist die Erfüllung eines Abbruchkriteriums hingegen gegeben, so kehrt entsprechend Schritt S12 das Hörgerät in den ursprünglichen Betriebszustand zurück, aber es werden keine Parameter abgespeichert. Dies bedeutet, dass das Feedbacksystem mit den alten Parametern weiter arbeitet.

Auch bei der nicht erfolgreichen Messung wird gemäß Schritt S13 ein Kontrollsignal optischer, akustischer oder taktiler Natur ausgegeben und dem Benutzer dadurch angedeutet, dass das Einmessen, d. h., das Messen des Rückkopplungs- bzw. Feedbackpfads, gescheitert ist. Das Ende des gesamten Messvorgangs wird in der Grafik durch Schritt S14 symbolisiert.

Das beschriebene Verfahren zum Einmessen eines Hörhilfegeräts hinsichtlich eines Rückkopplungspfads kann für beliebige Hörgeräte, aber auch für nicht programmierbare Headsets und dergleichen verwendet werden. In jedem Fall kann durch das Einmessen eine statische, aktuell optimierte Kompensation der Rücckopplung erreicht werden. In vielen Fällen erübrigt sich dadurch eine dynamische Kompensation, oder aber die dynamische Kompensation kann in sehr geringem Rahmen durchgeführt werden.

## Patentansprüche

1. Hörvorrichtung mit
- einer Messeinrichtung zum Messen eines Rückkopplungspfads der Hörvorrichtung und
- einer Bedieneinrichtung zum Bedienen der Hörvorrichtung durch einen Träger, wobei
- mit der Bedieneinrichtung ein Messzyklus zum Bestimmen mindestens einer Eigenschaft des Rückkopplungspfads auslösbar (S2) ist, und
- einem Feedback-Kompensator, welcher mehrere veränderbare Parameter aufweist, deren Werte auf der Basis des Messzyklusses ermittelt werden,
**dadurch gekennzeichnet, dass**
- die Hörvorrichtung dazu eingerichtet ist, zu überprüfen, ob die Messung erfolgreich beendet ist (S7), und hierzu zu überwachen, ob eine Messzeit abgelaufen und ein Fehlerparameter unter eine bestimmte Grenze gesunken ist, und
- die ermittelten Werte der Parameter nur nach erfolgreicher Messung für ein aktuelles Programm dauerhaft in einen nichtflüchtigen Speicher der Hörvorrichtung zu schreiben (S8), wobei nach erfolgreicher Messung der Feedback-Kompensator mit den ermittelten Werten der Parameter arbeitet.

2. Hörvorrichtung nach Anspruch 1, wobei die Bedieneinrichtung eine Fernbedienung ist.

3. Hörvorrichtung nach Anspruch 1 oder 2, wobei die Bedieneinrichtung mehrere Tasten aufweist und der Messzyklus durch eine Tastenkombination auslösbar (S2) ist.

4. Hörvorrichtung nach einem der vorhergehenden Ansprüche, wobei der Messzyklus durch eine vorgegebene zeitliche Abfolge einer Betätigung einer Taste auslösbar ist.

5. Hörvorrichtung nach einem der vorhergehenden Ansprüche, wobei die Bedieneinrichtung von außen unsichtbar in der Schale der Hörvorrichtung angeordnet ist.

6. Hörvorrichtung nach Anspruch 5, wobei die Bedieneinrichtung einen Magnetfelddetektor, insbesondere ein Reedrelais oder einen RFID-Detektor, oder einen Hochfrequenzdetektor umfasst.

7. Hörvorrichtung nach einem der vorhergehenden Ansprüche, die einen Signalgenerator zur Ausgabe (S3, S10, S13) eines Kontrolltons bei Aktivierung und/oder bei Beendigung des Messzyklus aufweist.

8. Hörvorrichtung nach einem der vorhergehenden Ansprüche, die einen Signalgenerator zur Ausgabe (S3, S10, S13) eines Kontrolltons bei erfolgreicher und eines weiteren Kontrolltons bei nicht erfolgreicher Durchführung des Messzyklus (S7) aufweist.

9. Hörvorrichtung nach einem der vorhergehenden Ansprüche, die eine optische Signalisierungseinrichtung und/oder einen Bewegungsgeber zur Ausgabe (S3, S10, S13) eines Kontrollsignals bezüglich der Durchführung eines Messzyklus aufweist.

10. Hörvorrichtung nach Anspruch 1, wobei die Bedieneinrichtung einen Schallempfänger aufweist, so dass der Messzyklus durch einen Ton oder eine Abfolge von Tönen auslösbar oder beeinflussbar ist.

11. Hörvorrichtung nach Anspruch 10, wobei die Bedieneinrichtung dazu ausgelegt ist, den Messzyklus in Abhängigkeit von Tastentönen eines Handys auszulösen.

## Claims

1. Hearing apparatus with
- a measuring facility for measuring a feedback path of the hearing apparatus and
- an operating facility for operating the hearing apparatus by a wearer, wherein
- a measuring cycle for determining at least one characteristic of the feedback path can be activated (S2) using the operating facility, and
- a feedback compensator comprising a number of changeable parameters, the values of which are determined on the basis of measuring cycles,
**characterised in that**
- the hearing apparatus is set up monitor whether the measurement has terminated (S7) successfully, and to this end to monitor whether a measurement time has elapsed and whether a defect parameter has dropped below a certain limit, and
- to only write the determined values of the parameters permanently in a non-volatile memory of the hearing apparatus (S8) after successful measurement for a current program, wherein following successful measurement, the feedback compensator operates with the determined values of the parameters.

2. Hearing apparatus according to claim 1, with the operating facility being a remote control.

3. Hearing apparatus according to claim 1 or 2, with the operating facility comprising a number of keys and the measuring cycle able to be activated by a key combination (S2) .

4. Hearing apparatus according to one of the preceding claims, with the measuring cycle being activateable by a predetermined chronological sequence of an activation of a key.

5. Hearing apparatus according to one of the preceding claims, with the operating facility being arranged in the shell of the hearing apparatus and thus being invisible from the outside.

6. Hearing apparatus according to claim 5, with the operating facility featuring a magnetic field detector, in particular a reed relay or an RFID detector, or a high frequency detector.

7. Hearing apparatus according to one of the preceding claims, comprising a signal generator for outputting (S3, S10, S13) a control tone during the activation and/or the termination of the measuring cycle.

8. Hearing apparatus according to one of the preceding claims, comprising a signal generator for outputting (S3, S10, S13) a control tone with a successful execution and a further control tone with an unsuccessful execution of the measuring cycle (S7) .

9. Hearing apparatus according to one of the preceding claims, comprising an optical signalling device and/or a motion generator for outputting (S3, S10, S13) a control signal relating to the execution of a measuring cycle.

10. Hearing apparatus according to claim 1, with the operating facility comprising an acoustic receiver, so that the measuring cycle can be activated or influenced by a tone or a sequence of tones.

11. Hearing apparatus according to claim 10, wherein the operating facility is configured to activate the measuring cycle as a function of key tones of a cell phone.

## Revendications

1. Prothèse auditive comprenant
- un dispositif de mesure d'un trajet de réaction de la prothèse auditive et
- un dispositif de commande de la prothèse auditive par un porteur, dans laquelle
- par le dispositif de commande, un cycle de mesure pour la détermination d'au moins une propriété du trajet de réaction peut être déclenché (S2) et
- un compensateur de feedback, qui a plusieurs paramètres variables, dont la valeur est déterminée sur la base du cycle de mesure,
**caractérisée en ce que**
- la prothèse auditive est conçue pour contrôler si la mesure est achevée avec succès (S7) et pour contrôler, à cet effet, si une durée de mesure s'est écoulée et si un paramètre d'erreur s'est abaissé en dessous d'une limite déterminée et
- les valeurs déterminées des paramètres ne sont inscrites, d'une manière permanente dans une mémoire rémanente de la prothèse auditive, qu'après une mesure réussie pour un programme présent (S8),
dans lequel, après une mesure réussie, le compensateur de feedback travaille avec les valeurs déterminées des paramètres.

2. Prothèse auditive suivant la revendication 1,
dans laquelle le dispositif de commande est une télécommande.

3. Prothèse auditive suivant l'une des revendications 1 ou 2,
dans laquelle le dispositif de commande a plusieurs touches et le cycle de mesure peut être déclenché par une combinaison de touches (S2).

4. Prothèse auditive suivant l'une des revendications précédentes,
dans laquelle le cycle de mesure peut être déclenché par une succession prescrite dans le temps d'un actionnement d'une touche.

5. Prothèse auditive suivant l'une des revendications précédentes,
dans laquelle le dispositif de commande est disposé invisible de l'extérieur dans la coquille de la prothèse auditive.

6. Prothèse auditive suivant la revendication 5,
dans laquelle le dispositif de commande comprend un détecteur de champs magnétique, notamment un relais reed ou un détecteur RFID ou un détecteur de haute fréquence.

7. Prothèse auditive suivant l'une des revendications précédentes, qui a un générateur de signal pour l'émission (S3, S10, S13) d'une tonalité de contrôle à l'activation et/ou à l'achèvement du cycle de mesure.

8. Prothèse auditive suivant l'une des revendications précédentes, qui a un générateur de signal pour l'émission (S3, S10, S13) d'une tonalité de contrôle lorsque le cycle de mesure est réussi et d'une autre tonalité de contrôle lorsque le cycle de mesure n'est pas réussi (S7).

9. Prothèse auditive suivant l'une des revendications précédentes, qui a un dispositif optique de signalisation et/ou un indicateur de mouvement pour l'émission (S3, S10, S13) d'un signal de commande se rapportant au fait qu'un cycle de mesure est effectué.

10. Prothèse auditive suivant la revendication 1,
dans laquelle le dispositif de commande a un récepteur de sons de sorte que le cycle de commande peut être déclenché ou influencé par une tonalité ou par une succession de tonalités.

11. Prothèse auditive suivant la revendication 1,
dans laquelle le dispositif de commande est conçu pour déclencher le cycle de mesure en fonction de tonalités de touche d'un téléphone portable.
